# EUROPÄISCHE PATENTSCHRIFT

(11) **EP 0 491 215 B1**
(45) Veröffentlichungstag und Bekanntmachung des Hinweises auf die Patenterteilung: **05.07.1995**
(21) Anmeldenummer: 91120688.6
(22) Anmeldetag: 02.12.1991
(51) Int. Cl.: H01J 29/76

(54) **Ablenkeinheit für eine Kathodenstrahlröhre**
Deflection unit for a cathode ray tube
Unité de déflexion pour tube à rayons cathodiques

(30) Priorität: 19.12.1990 DE 4040698
(43) Veröffentlichungstag der Anmeldung: 24.06.1992
(73) Patentinhaber: SIEMENS AKTIENGESELLSCHAFT, 80333 München (DE)
(72) Erfinder: Jäger, Joachim, W-7520 Bruchsal (DE)

(56) Entgegenhaltungen:
- FR-A- 831 550
- GB-A- 2 147 143
- US-A- 3 162 791

## Beschreibung

Die Erfindung betrifft eine Ablenkeinheit für eine Kathodenstrahlröhre, die einen Röhrenkolben aus einem Zylindrischen Röhrenhals und einem sich nach vorne trichterartig erweiternden Teil aufweist, wobei die Form der Ablenkeinheit der des Röhrenkolbens entspricht und innerhalb der Ablenkeinheit ein zylindrischer Körper angeordnet ist, der parallel zur Zylinderachse ausgerichtete Stege aufweist.

In vielen Bereichen, insbesondere im medizinischen Bereich, werden hohe Anforderungen bezüglich der Abbildungsschärfe eines Bildes auf einem Monitor gestellt. Dazu ist es erforderlich, für die Kathodenstrahlröhre des Monitors eine Ablenkeinheit vorzusehen, die an die Röhrengeometrie angepaßt ist. Liegt die Ablenkeinheit dicht am Röhrenkolben an, so bewirkt dies eine gute Abbildungsschärfe und eine hohe Empfindlichkeit, was eine wirkungsvolle Ablenkung des Elektronenstrahls durch die Ablenkeinheit bedeutet. Bei einer Änderung der Röhrengeometrie muß daher eine neue Ablenkeinheit konstruiert werden, um eine gute Abbildungsschärfe und Empfindlichkeit zu erzielen.

Eine Ablenkeinheit der eingangs genannten Art ist aus der US-A- 3 162 791 bekannt. Maßnahmen zur Anpassung dieser Ablenkeinheit an die Röhrengeometrie sind nicht vorgesehen.

Der vorliegenden Erfindung liegt die Aufgabe zugrunde, eine Ablenkeinheit der eingangs genannten Art zu schaffen, die an den Röhrenkolben einer Kathodenstrahlröhre leicht angepaßt werden kann.

Diese Aufgabe wird durch die im kennzeichnenden Teil des Anspruchs 1 angegebenen Maßnahmen gelöst. Dadurch, daß der zylindrische Körper aus Kunststoff ist, und die Stege austauschbar sind, kann die Ablenkeinheit an einen Röhrenkolben leicht angepaßt werden. Der Kunstoffkörper überbrückt magnetisch den Luftspalt zwischen der Ablenkeinheit und dem Röhrenkolben. Das Ablenkfeld wird daher auf den Röhrenkolben konzentriert, was eine Verbesserung der Abbildungsschärfe und Empfindlichkeit bewirkt.

Damit die Ablenkeinheit für Röhrenkolben mit unterschiedlichem Durchmesser eingesetzt werden kann, wird die Abmessung der Stege in radialer Richtung des Kunststoffkörpers an den Abstand zwischen Ablenkeinheit und Röhrenkolben angepaßt. Die Stege sind leicht herzustellen und einfach am Kunststoffkörper zu befestigen.

In einer Ausgestaltung der Erfindung wird die Abbildungsschärfe und die Empfindlichkeit dadurch verbessert, daß die Stege im Bereich des zylindrischen Teils der Ablenkeinheit quaderförmig und im Bereich des trichterartig erweiterten Teils keilförmig ausgebildet sind. Die Stege liegen dann nicht nur am Röhrenhals, sondern auch am trichterförmigen Teil des Röhrenkolbens bündig an, so daß praktisch kein Luftspalt zwischen der Ablenkeinheit und den Röhrenkolben im Bereich des Röhrenhalses und des trichterartig erweiterten Teils besteht.

Anhand der Zeichnung wird ein Ausführungsbeispiel der Erfindung näher verdeutlicht.

Es zeigen
- Figur 1: einen Längsschnitt durch eine Kathodenstrahlröhre,
- Figur 2: einen zylindrischen Kunststoffkörper und
- Figur 3: einen Querschnitt durch die Kathodenstrahlröhre im Bereich des Röhrenhalses.

In Figur 1 ist mit RK der Röhrenkolben einer Kathodenstrahlröhre bezeichnet, der aus einem zylindrischen Röhrenhals und einem sich nach vorne trichterartig erweiternden Teil besteht. Zur Vereinfachung ist nur die obere Hälfte der Röhre dargestellt. Eine Ablenkeinheit besteht aus einem Ferrit-Kern FK und aus Wicklungen WI, die in hier nicht dargestellten Nuten eines Spulenträgers verlaufen. Eine solche Ablenkeinheit ist in der DE-PS 29 40 931 beschrieben und braucht nicht näher erläutert zu werden. Die Ablenkeinheit umgibt den Röhrenkolben RK. Zwischen der Ablenkeinheit und dem Röhrenkolben RK sind rings um den Röhrenkolben RK parallel zur Röhrenachse ausgerichtete Stege ST aus weichmagnetischem Material angeordnet, die in einem Kunststoffkörper KK sitzen. Die Stege ST bewirken, daß der Luftspalt zwischen der Ablenkeinheit und dem Röhrenkolben RK auf einen kleinen Spalt LS verringert ist. Ein von der Ablenkeinheit erzeugtes Ablenkfeld ist somit auf den Röhrenkolben RK konzentriert, so daß die Abbildungsschärfe und die Ablenkempfindlichkeit der Kathodenstrahlröhre verbessert sind.

Figur 2 zeigt den zylindrischen Kunststoffkörper KK, an dem im vorderen Bereich die parallel zur Achse des Kunststoffkörpers ausgerichteten und diesen konzentrisch umgebenden Stege ST aus weichmagnetischem Material angebracht sind. Im allgemeinen reicht es aus, die Stege ST quaderförmig auszubilden, um eine gute Abbildungsschärfe und Empfindlichkeit zu erzielen. Die Abbildungsschärfe und Empfindlichkeit werden verbessert, falls die Stege ST in dem Teil des Kunststoffkörpers quaderförmig sind, der den Röhrenhals einer Kathodenstrahlröhre umgibt, und in dem Teil keilförmig ausgebildet sind, der den trichterartig erweiterten Teil des Röhrenkolbens umschließt.

Figur 3 zeigt einen Querschnitt durch die Kathodenstrahlröhre im Bereich des Röhrenhalses. In ihr ist die Schnittebene A - B für die Darstellung nach Figur 1 eingezeichnet. Die in den Figuren 1, 2 und 3 vorkommenden gleichen Teile sind mit gleichen Bezugszeichen versehen. In einem praktischen Ausführungsbeispiel zeigt sich, daß die beste Abbildungsschärfe dann erreicht wird, wenn der Kunststoffkörper KK derart um den Röhrenkolben RK angeordnet wird, daß die Stege ST zwischen den Wicklungen WI der Ablenkeinheit liegen. Die Ablenkeinheit kann für verschiedene Röhrenkolben eingesetzt werden. Weist der Röhrenhals eines Röhrenkolbens einen geringen Durchmesser auf, so ist es erforderlich, die Höhe H des quaderförmigen Steges entsprechend zu vergrößern. Dadurch wird der Luftspalt LS zwischen der Ablenkeinheit und dem Röhrenkolben verringert und die Abbildungsschärfe bzw. Empfindlichkeit verbessert. Entsprechend muß die Höhe H des quaderförmigen Steges verkleinert werden, wenn die Ablenkeinheit für eine Röhre mit größerem Durchschnitt des Röhrenhalses eingesetzt wird.

## Patentansprüche

1. Ablenkeinheit für eine Kathodenstrahlröhre, die einen Röhrenkolben (RK) aus einem zylindrischen Röhrenhals und einem sich nach vorne trichterartig erweiternden Teil aufweist, wobei die Form der Ablenkeinheit der des Röhrenkolbens (RK) entspricht und innerhalb der Ablenkeinheit ein zylindrischer Körper (KK) angeordnet ist, der parallel zur Zylinderachse ausgerichtete Stege (ST) aus weichmagnetischem Material aufweist, **dadurch gekennzeichnet**, daß der Körper (KK) aus Kunststoff besteht und daß die Stege (ST) austauschbar sind.

2. Ablenkeinheit nach Anspruch 1, **dadurch gekennzeichnet**, daß die Stege (ST) quaderförmig ausgebildet sind.

3. Ablenkeinheit nach Anspruch 1, **dadurch gekennzeichnet**, daß die Stege (ST) im Bereich des zylindrischen Teils der Ablenkeinheit quaderförmig und im Bereich des trichterartig erweiterten Teils keilförmig ausgebildet sind.

## Claims

1. A deflection unit for a cathode ray tube, which comprises a tube bulb (RK) formed by a cylindrical tube neck and a part widening in the manner of a funnel towards the front, the shape of the deflection unit corresponding to that of the tube bulb (RK) and a cylindrical element (KK) being arranged within the deflection unit, which cylindrical element comprises webs (ST) made of soft magnetic material and extending parallel to the cylinder axis, characterised in that the element (KK) is made of plastics material and the webs (ST) are replaceable.

2. A deflection unit according to claim 1, characterised in that the webs (ST) are cuboid in shape.

3. A deflection unit according to claim 1, characterised in that the webs (ST) are cuboid in the region of the cylindrical part of the deflection unit and are wedge-shaped in the region of the part widening in the manner of a funnel.

## Revendications

1. Unité de déflexion pour un tube à rayons cathodique, qui comporte une ampoule (RK) comprenant un col cylindrique et une partie qui s'évase en forme d'entonnoir vers l'avant, la forme de l'unité de déflexion correspondant à celle de l'ampoule (RK) du tube et, à l'intérieur de l'unité de déflexion, est disposé un corps cylindrique (KK), qui comporte des barrettes (ST), en un matériau magnétique doux, parallèles à l'axe du cylindre, caractérisée par le fait que le corps (KK) est en matière plastique et que les barrettes (ST) sont interchangeables.

2. Unité de déviation suivant la revendication 1, caractérisée par le fait que les barrettes (SK) ont une forme parallélépipédique.

3. Unité de déviation suivant la revendication 1, caractérisée par le fait que les barrettes (ST) sont parallélépipédique dans la région de la partie cylindrique de l'unité de déflexion et sont cunéiformes dans la partie évasée en forme d'entonnoir.
